# EUROPÄISCHE PATENTSCHRIFT

(11) **EP 2 052 187 B1**
(45) Veröffentlichungstag und Bekanntmachung des Hinweises auf die Patenterteilung: **14.06.2017**
(21) Anmeldenummer: 07785063.4
(22) Anmeldetag: 24.07.2007
(51) Int. Cl.: F23N 1/08

(54) **VERFAHREN ZUR REGELUNG EINES BRENNERS**
METHOD FOR CONTROLLING A BURNER
PROCÉDÉ DE RÉGLAGE D'UN BRÛLEUR

(30) Priorität: 10.08.2006 CH 12942006
(43) Veröffentlichungstag der Anmeldung: 29.04.2009
(73) Patentinhaber: Glutz AG, 4502 Solothurn (CH)
(72) Erfinder: WÜEST, Josef, CH-6312 Steinhausen (CH)
(74) Vertreter: Falk, Urs
(86) Internationale Anmeldenummer: PCT/CH2007/000364
(87) Internationale Veröffentlichungsnummer: WO 2008/017177

(56) Entgegenhaltungen:
- EP-A1- 0 578 949
- EP-A1- 0 909 922
- DE-A1- 2 549 561
- DE-A1- 10 203 395
- DE-A1- 19 841 256
- GB-A- 2 161 962
- GB-A- 2 307 731
- JP-A- 63 148 050
- US-A- 6 129 284

## Beschreibung

Die Erfindung bezieht sich auf ein Verfahren zur Regelung eines Brenners gemäß dem Oberbegriff des Anspruchs 1.

Solche Brenner werden vorteilhaft in Heizkesseln von Wohngebäuden verwendet, wobei mit der Kombination Brenner/Heizkessel Wärme für die Heizung von Räumen und meist auch für die Bereitung von warmem Brauchwasser erzeugt wird. Solche Heizkessel sind vorteilhaft als kondensierende Kessel gestaltet, durch deren Bauart das Abgas kondensiert wird, so dass die Verdampfungswärme nutzbringend mitverwendet wird.

Weil bei jedem Start eines Brenners anfangs erhöhte Schadstoffemissionen auftreten und auch Energie aufgewendet werden muss, um den Brennraum vorzulüften, besteht schon seit langer Zeit das Bedürfnis, die Zahl der Einschaltvorgänge zu reduzieren und eine möglichst lange Brennerlaufzeit zu gewährleisten.

### Stand der Technik

Um möglichst lange Brennerlaufzeiten zu erreichen, ist deshalb gemäß DE-C3-25 49 561 vorgesehen worden, die Schaltdifferenz des Thermostaten in Funktion der herrschenden Außentemperatur zu verändern. Gemäß DE-C2-39 32 327 ist darüber hinaus vorgesehen, die Schaltdifferenz auch noch von der Einstellung der Heizkennlinie für den Heizkreis abhängig zu machen.

Aus DE-C1-34 26 937 ist eine Lösung bekannt, bei der ein Hystereseschalter vorgesehen ist, dem ein Integrator vorgschaltet ist. Im Integrator wird die Differenz zwischen einer Bezugstemperatur und einer Messtemperatur integriert.

Aus EP-A1-0 909 922 ist ein gasgefeuerter Brenner bekannt, bei dem mittels eines Mikrocontrollers das Verhältnis von Gas zu Luft geregelt wird.

Zur Regelung der Leistung eines modulierenden Brenners wird üblicherweise die Differenz zwischen dem Kesselwassertemperatur-Istwert und dem Kesselwassertemperatur-Sollwert benutzt, wobei der Kesselwassertemperatur-Sollwert für den Heizbetrieb aus der aktuellen Außentemperatur abgeleitet ist, wie dies beispielsweise aus DE-C3-25 49 561 bekannt ist. Ist die Differenz zwischen Ist- und Sollwert groß, so wird der Brenner mit hoher Leistung betrieben. Ist die Differenz zwischen Ist- und Sollwert klein, so wird der Brenner mit geringer Leistung betrieben. Im Moment des Einschaltens des Brenners hat die Differenz ihren Maximalwert. Der Brenner läuft mit großer Leistung. Erzeugt der Brenner Wärme, so wird das Kesselwasser erwärmt. In der Folge steigt der Kesselwassertemperatur-Istwert fortlaufend an. Damit wird die Differenz zwischen Ist- und Sollwert fortlaufend kleiner, was zur Folge hat, dass die Leistung des Brenners immer weiter reduziert wird. Aus DE-A1-198 41 256 ist ebenfalls ein gasgefeuerter Brenner bekannt, bei dem zur Regelung der Leistung die Differenz zwischen dem Kesselwassertemperatur-Istwert und dem Kesselwassertemperatur-Sollwert benutzt wird. Es hat sich gezeigt, dass diese Betriebsweise nicht optimal ist, weil durchaus immer wieder sehr kurze Brennerlaufzeiten auftreten.

### Aufgabe der Erfindung

Der Erfindung liegt die Aufgabe zugrunde, diese kurzen Brennerlaufzeiten zu verhindern.

### Beschreibung der Erfindung

Die genannte Aufgabe wird erfindungsgemäß durch die Merkmale des Anspruchs 1 gelöst. Vorteilhafte Weiterbildungen ergeben sich aus den abhängigen Ansprüchen.

Die Verwendung der Differenz zwischen dem Kesselwassertemperatur-Istwert und dem Kesselwassertemperatur-Sollwert als Bestimmungsgröße für die jeweilige aktuelle Brennerleistung reicht offenbar nicht aus. Erfindungsgemäß ist vorgesehen, die Bestimmungsgröße zusätzlich dadurch zu variieren, dass beim Brennerstart zunächst nicht die aktuelle Differenz zwischen dem Kesselwassertemperatur-Istwert und dem Kesselwassertemperatur-Sollwert als Bestimmungsgröße für die jeweilige aktuelle Brennerleistung verwendet wird, sondern ein modifizierter Parameter, und dass dann dieser Parameter zeitabhängig so modifiziert wird, dass nach einer bestimmten Zeit die Differenz zwischen dem Kesselwassertemperatur-Istwert und dem Kesselwassertemperatur-Sollwert als Bestimmungsgröße für die jeweilige aktuelle Brennerleistung wirksam wird.

Wird beim Brennerstart die aktuelle Differenz zwischen dem Kesselwassertemperatur-Istwert und dem Kesselwassertemperatur-Sollwert als Bestimmungsgröße für die jeweilige aktuelle Brennerleistung verwendet, so startet der Brenner mit einer hohen Leistung. Unabhängig von der aktuellen Differenz zwischen dem Kesselwassertemperatur-Istwert und dem Kesselwassertemperatur-Sollwert hängt die Laufzeit der Brenners auch davon ab, wie groß während der Wärmeerzeugung der tatsächliche Energiebedarf ist. Die Differenz zwischen dem Kesselwassertemperatur-Istwert und dem Kesselwassertemperatur-Sollwert charakterisiert den tatsächlichen Wärmebedarf nur unzureichend, denn es kommt auch noch darauf an, welcher Teil der jeweils produzierten Wärme sogleich vom Heizkreis abgenommen wird. Nimmt der Heizkreis viel Wärme ab, dann steigt die Kesselwassertemperatur bei laufendem Brenner nur langsam. Nimmt der Heizkreis dagegen wenig Wärme ab, dann steigt die Kesselwassertemperatur bei laufendem Brenner sehr schnell. Das führt dann zu einem schnellen Abschalten des Brenners, also zu einer kurzen Brennerlaufzeit.

Um auf diese Weise entstehende kurze Brennerlaufzeiten zu vermeiden, ist nun erfindungsgemäß vorgesehen, dass als Startwert für die Regelung der Brennerleistung eine korrigierte Regeldifferenz D_{korr(BrStart)} verwendet wird, die gebildet ist aus einem korrigierten Kesselwassertemperatur-Sollwert T_{Ksollkorr(BrSart)} im Moment des Brennerstarts und dem aktuellen Kesselwassertemperatur-Istwert T_{Kist(BrStart)} im Moment des Brennerstarts. Vorteilhaft wird beim Brennerstart der Wert des Kesselwassertemperatur-Sollwerts T_{Ksollkorr(BrStart)} niedriger angesetzt als der reale aktuelle Wert des Kesselwassertemperatur-Sollwerts T_{Ksoll}. Weil somit die korrigierte Regeldifferenz D_{korr(BrStart)} kleiner ist als die reale Regeldifferenz Dᵣₑₐₗ, die aus dem aktuellen Kesselwassertemperatur-Sollwert T_{Ksoll} und dem aktuellen Kesselwassertemperatur-Istwert T_{Kist} gebildet wird, startet der Brenner mit kleinerer Leistung.

Vorteilhaft wird der Kesselwassertemperatur-Sollwert T_{Ksollkorr} beim Brennerstart gleichgesetzt jenem Kesselwassertemperatur-Istwert T_{Kist(BrStart)}, der im Moment des Brennerstarts herrscht. Der Kesselwassertemperatur-Sollwert T_{Ksollkorr} im Moment des Brennerstarts wird als Kesselwassertemperatur-Sollwert T_{Ksollkorr(BrStart)} bezeichnet.

Damit wird die korrigierte Regeldifferenz D_{Korr(BrStart)} im Moment des Brennerstarts automatisch zu Null. Gleichzeitig wird, wenn der Regler ein PI-Regler ist, der IntegralAnteil auf Null gesetzt. Dadurch startet der Brenner auf jeden Fall mit einer seiner Bauart entsprechenden Minimalleistung Qₘᵢₙ. Diese Minimalleistung Qₘᵢₙ ist erheblich kleiner als eine Nennleistung Q_{N} des Brenners. Das Modulieren des Brenners erfolgt also in den Grenzen Qₘᵢₙ und Q_{N}. Das Verhältnis Q_{N} zu Qₘᵢₙ wird üblicherweise als Modulationsgrad bezeichnet. Ein Modulationsgrad vom Wert 3 bedeutet also, dass die Minimalleistung Qₘᵢₙ ein Drittel der Nennleistung Q_{N} beträgt.

Anschließend wird der Kesselwassertemperatur-Sollwert T_{Ksollkorr} zeitabhängig verändert und zwar so, dass er sich dem Kesselwassertemperatur-Sollwert T_{Ksoll} annähert und diesen schließlich erreicht.

Dies geschieht vorteilhaft in der Weise, dass der Kesselwassertemperatur-Sollwert T_{Ksollkorr} nach einer Formel T_{Ksollkorr} = T_{Ksollkorr(BrStast)} + t * k korrigiert wird, worin t die Zeit in Minuten und k ein Faktor ist, der eine Änderungskonstante in Grad pro Minute angibt. Sobald dann der Kesselwassertemperatur-Sollwert T_{Ksollkorr} gleich groß ist wie der Kesselwassertemperatur-Sollwert T_{Ksoll(BrStart)} beim Brennerstart, ist die Phase der Sollwertkorrektur beendet und die Regelung erfolgt nun nach dem aktuellen Kesselwassertemperatur-Sollwert T_{Ksoll} und dem aktuellen Kesselwassertemperatur-Sollwert T_{Kist}.

Weil zu jedem Zeitpunkt gilt, dass die Regeldifferenz D_{wirk} der Differenz von Ist- und Sollwert entspricht, ändert sich die Regeldifferenz jeweils mit der Änderung von Ist- und Sollwert. Damit startet die Regeldifferenz D_{wirk} mit dem Wert Null und wird dann variiert.

Die Regeldifferenz D_{wirk} ändert sich also automatisch entsprechend den jeweiligen Werten von Kesselwassertemperatur-Sollwert T_{Ksollkorr} und Kesselwassertemperatur-Sollwert T_{Kist}. Damit wird die Brennerleistung geregelt.

Der Kesselwassertemperatur-Istwert T_{Kist} unterliegt fortlaufenden Änderungen. Nachdem der Brenner den Brennraum aufgeheizt hat, steigt dann in der Folge auch der Kesselwassertemperatur-Istwert T_{Kist}, dessen aktuelle Größe bei der Regelung berücksichtigt wird.

Vorteilhaft beträgt der Faktor k im Heizbetrieb etwa 2 Grad pro Minute, im Betrieb zum Laden eines Warmwasserspeichers etwa 10 Grad pro Minute.

In vorteilhafter Weise kann im Heizbetrieb der Faktor k variabel sein, indem er als Funktion einer Außentemperatur T_{A} veränderliche Werte annimmt. Ein Beispiel dieser Art ist die Variation des Faktors k gemäß einer Formel k = B + f * (T_{Rsoll} - T_{A}), wobei B ein Basiswert ist, f ein Multiplikator ist und T_{Rsoll} der Sollwert der Raumtemperatur ist.

Vorteilhaft ist dies insbesondere bei der bekannten Nacht-Tag-Umschaltung. Hier wird erreicht, dass der Raum im Anschluss an die Nachtabsenkung schneller die sogenannte Komforttemperatur wieder erreicht.

Der Basiswert B kann beispielsweise 1 betragen, der Multiplikator f 0,05. Mit diesen Werten hat der Faktor k bei -20 Grad Außentemperatur T_{A} einen Wert von 3, bei 0 Grad Außentemperatur T_{A} einen Wert von 2 und bei 10 Grad Außentemperatur T_{A} einen Wert von 1,5. Da der tatsächliche Wärmebedarf mit der Außentemperatur T_{A} zusammenhängt, wird so eine längere Brennerlaufzeit auch dann erreicht, wenn der Wärmebedarf klein ist.

Auch im Falle der Boilerladung kann der Wärmebedarf unterschiedlich sein. Ein variierender Wärmebedarf aufgrund des eingestellten Kesselwassertemperatur-Sollwerts T_{Ksoll} für die Boilerladung wird ohnehin berücksichtigt. Es kommt aber auch noch auf die Größe der Warmwasserspeichers an. Deshalb kann es vorteilhaft sein, für die Boilerladung einen von 10 Grad pro Minute abweichenden Wert des Faktors k vorzusehen, nämlich bei kleinerem Boiler einen kleineren Wert als 10.

Nachfolgend wird das Wesen der Erfindung noch anhand der Zeichnung erläutert.

Es zeigen:
- Fig. 1: ein Diagramm des zeitlichen Verlaufs des Kesselwassertemperatur-Sollwertes T_{Ksoll} und
- Fig. 2: ein solches Diagramm für den Fall, dass sich während der Korrekturphase der Kesselwassertemperatur-Sollwert T_{Ksoll} ändert.

Das Diagramm der Fig. 1 zeigt auf der Abszissenachse die Zeit t in Minuten, auf der Ordinatenachse die Temperatur. Gezeigt ist links der Kesselwassertemperatur-Sollwert T_{Ksoll}, wie er beispielsweise durch die Witterungsführung der Heizung vorgegeben wird.

Sobald in bekannter Weise zum Zeitpunkt t1 ein Befehl BRENNER EIN gegeben wird, werden der aktuell herrschende Kesselwassertemperatur-Sollwert T_{Ksoll} als Kesselwassertemperatur-Sollwert T_{Ksoll(BrStart)} und der aktuell herrschende Kesselwassertemperatur-Istwerts T_{Kist} als Kesselwassertemperatur-Istwert T_{Kist(BrStart)} erfasst.

Gezeigt ist der Verlauf eines korrigierten Kesselwassertemperatur-Sollwerts T_{Ksollkorr} mit durchgezogener Linie, der nach der zuvor genannten Formel zeitabhängig variiert wird.

Eingezeichnet ist auch der Verlauf des Kesselwassertemperatur-Istwerts T_{Kist}. Vor dem Einschalten des Brenners sinkt dieser so lange, bis der Einschaltbefehl für den Brenner ergeht. Nach dem Einschalten des Brenners steigt dieser Wert aber nicht sofort, weil es eine Weile geht, bis die vom Brenner produzierte Wärme auf das Kesselwasser übergegangen ist.

Zum Zeitpunkt t2 nach der Fig. 1 ist die zeitliche Variation des Kesselwassertemperatur-Sollwerts T_{Ksoll} beendet und damit auch die daraus folgende zeitliche Variation der wirksamen Regeldifferenz D_{wirk}. Nun beginnt die übliche Regelung aufgrund der gemessenen tatsächlichen Regelabweichung.

Angemerkt sei noch, dass die zeitlich befristete Variation durch den korrigierten Kesselwassertemperatur-Sollwert T_{Ksollkorr} nur im Rahmen der Leistungsregelung wirksam ist, sich aber nicht auswirkt auf das Schaltverhalten hinsichtlich des Ausschaltens des Brenners. Hier wird weiterhin der wahre Kesselwassertemperatur-Sollwert T_{Ksoll} wirksam. Somit wird verhindert, dass der Brenner unnötigerweise abschaltet, solange sich der Regler noch nicht in seinem normalen Regelbetrieb mit der Bildung der Regeldifferenz aus dem wahren Kesselwassertemperatur-Sollwert T_{Ksoll} und dem Kesselwassertemperatur-Istwert T_{Kist} befindet.

Im Beispiel der Fig. 1 wird von der Annahme ausgegangen, dass sich im Zeitraum von t1 bis t2 der Kesselwassertemperatur-Sollwert T_{Ksoll} nicht ändert. Das trifft auch in den meisten Fällen zu, weil der Zeitraum t1 bis t2 nicht groß ist und sich der Kesselwassertemperatur-Sollwert T_{Ksoll} insbesondere dann nicht schnell ändert, wenn er, wie schon erwähnt, eine Funktion der Außentemperatur T_{A} ist, die sich ebenfalls meist nur langsam ändert.

Es gibt aber durchaus Fälle, bei denen sich im Zeitraum t1 bis t2 der Kesselwassertemperatur-Sollwert T_{Ksoll} ändert. Er kann steigen, beispielsweise dann, wenn bei einer Heizungsanlage am Morgen vom nächtlichen Absenkbetrieb auf die morgendliche Schnellaufheizung umgeschaltet wird. Meist erfolgt allerdings das Einschalten des Brenners aufgrund dieses Anstiegs des Kesselwassertemperatur-Sollwerts T_{Ksoll}, so dass der Sollwertsprung vor dem Einschalten des Brenners erfolgt. Gleichwohl kann es vorkommen, dass sich der Kesselwassertemperatur-Sollwert T_{Ksoll} während des Zeitraums t1 bis t2 ändert.

Umgekehrt kann es aber auch vorkommen, dass im Zeitraum t1 bis t2 der Kesselwassertemperatur-Sollwert T_{Ksoll} kleiner wird. Auch dafür gibt es verschiedene Ursachen.

In der Fig. 2 sind nun diese beiden Fälle gezeigt. Diese Fig. 2 entspricht weitgehend der Fig. 1, so dass die Erläuterungen zur Fig. 1 auch für die Fig. 2 gelten.

Rechts sind in Fig. 2 zusätzlich zur Fig. 1 eingezeichnet ein höherer Kesselwassertemperatur-Sollwert T_{KsollneuA}, der irgendwann nach dem Zeitpunkt t1 auftritt, sowie ein niedrigerer Kesselwassertemperatur-Sollwert T_{KsollneuB}, der ebenfalls nach dem Zeitpunkt t1 wirksam wird.

Vorteilhaft ist es in solchen Fällen, dass zur Detektion des Endes der Korrekturphase für den Kesselwassertemperatur-Sollwert T_{Ksoll} gemäß der angebenen Formel nicht der Kesselwassertemperatur-Sollwerts T_{Ksoll(BrStart)} beim Brennerstart herangezogen wird, wie dies in der Fig. 1 gezeigt ist, sondern dass der tatsächliche Kesselwassertemperatur-Sollwert T_{Ksoll}, also der Kesselwassertemperatur-Sollwert T_{KsollneuA} im einen Fall und der Kesselwassertemperatur-Sollwert T_{KsollneuB} im anderen Fall, das Ende der Korrekturphase bestimmt. Somit verschiebt sich das Ende der Korrekturphase im Falle des höheren Kesselwassertemperatur-Sollwerts T_{KsollneuA} zum späteren Zeitpunkt t2A und im Falle des niederigen Kesselwassertemperatur-Sollwerts T_{KsollneuB} zum früheren Zeitpunkt t2B. Auf diese Weise werden durch Sollwertsprünge verursachte Unstetigkeiten beim Betrieb des Brenners vermieden.

Das Ende der Korrekturphase bestimmt also im Falle der Fig. 1 der Kesselwassertemperatur-Sollwert T_{Ksoll(BrStart)} beim Brennerstart, während im Falle der Fig. 2 der Vergleichswert ein nach dem Brennerstart geänderter Kesselwassertemperatur-Sollwert T_{Ksollneu} ist.

Durch die Erfindung wird eine größere Brennerlaufzeit erreicht. Sehr kurze Brennerlaufzeiten werden vermieden. Somit reduziert sich die Zahl der Brennerstarts.

## Patentansprüche

1. Verfahren zur Regelung eines modulierenden Brenners in einem Heizkessel, dessen Leistung zwischen einer Minimalleistung Qₘᵢₙ und einer Nennleistung Q_{N} variierbar ist, **dadurch gekennzeichnet, dass** beim Brennerstart anstelle der aktuellen Differenz zwischen dem Kesselwassertemperatur-Istwert T_{Kist} und dem Kesselwassertemperatur-Sollwert T_{Ksoll} als Bestimmungsgröße für die Brennerleistung ein modifizierter Kesselwassertemperatur-Sollwert T_{Ksollkorr} verwendet wird, der beim Brennerstart kleiner ist als der wahre Kesselwassertemperatur-Sollwert T_{Ksoll} und anschließend steigt, bis er gleich groß ist wie der wahre Kesselwassertemperatur-Sollwert T_{Ksoll}.

2. Verfahren nach Anspruch 1, **dadurch gekennzeichnet, dass** der modifizierte Kesselwassertemperatur-Sollwert T_{Ksollkorr} beim Brennerstart gleich groß ist wie ein beim Brennerstart gemessener Kesselwassertemperatur-Istwert T_{Kist(BrStart)}.

3. Verfahren nach Anspruch 2, **dadurch gekennzeichnet, dass** der modifizierte Kesselwassertemperatur-Sollwert T_{Ksollkorr} nach dem Brennerstart variiert wird nach einer Formel T_{Ksollkorr} = T_{Ksollkorr(BrStart)} + t * k, worin T_{Ksollkorr(BrStart)} der Kesselwassertemperatur-Sollwert T_{Ksollkorr} im Moment des Brennerstarts, t die Zeit in Minuten und k ein Faktor ist, der eine Änderungskonstante in Grad pro Minute angibt, und dass die Variierung des Kesselwassertemperatur-Sollwerts T_{Ksollkorr} endet, wenn der Kesselwassertemperatur-Sollwert T_{Ksollkorr} gleich groß ist wie ein Vergleichswert.

4. Verfahren nach Anspruch 3, **dadurch gekennzeichnet, dass** der Vergleichswert der Kesselwassertemperatur-Sollwert T_{Ksoll(BrStart)} beim Brennerstart ist.

5. Verfahren nach Anspruch 3, **dadurch gekennzeichnet, dass** der Vergleichswert ein nach dem Brennerstart geänderter Kesselwassertemperatur-Sollwert T_{Ksollneu} ist.

6. Verfahren nach einem der Ansprüche 3 bis 5, **dadurch gekennzeichnet, dass** der Faktor k im Heizbetrieb eine Größe von etwa 2 Grad pro Minute aufweist.

7. Verfahren nach einem der Ansprüche 3 bis 6, **dadurch gekennzeichnet, dass** der Faktor k im Ladebetrieb für einen Brauchwasserspeicher eine Größe von etwa 10 Grad pro Minute aufweist.

8. Verfahren nach einem der Ansprüche 3 bis 5, **dadurch gekennzeichnet, dass** der Faktor k gemäß einer Formel k = B + f * (T_{Rsoll} - T_{A}) variiert wird, wobei B ein Basiswert, f ein Multiplikator, T_{Rsoll} der Sollwert der Raumtemperatur und T_{A} die Außentemperatur ist.

9. Verfahren nach Anspruch 8, **dadurch gekennzeichnet, dass** der Basiswert B den Wert 1 aufweist und dass der Multiplikator f den Wert 0,05 hat.

## Claims

1. Method for controlling a modulating burner in a boiler, the power of which can be varied between a minimum power Qₘᵢₙ and a rated power Q_{N}, **characterized in that,** when the burner is started, rather than the current difference between the actual value T_{Kist} of the boiler water temperature and the setpoint value T_{Ksoll} of the boiler water temperature, a modified setpoint value T_{Ksollkorr} of the boiler water temperature is used as the defining quantity for the burner power, which modified setpoint T_{Ksollkorr} value is lower at the start of the burner than the true setpoint value T_{Ksoll} of the boiler water temperature and rises subsequently until it as high as the true setpoint value T_{Ksoll} of the boiler water temperature.

2. Method according to claim 1, **characterized in that,** when the burner is started, the modified setpoint value T_{Ksollkorr} of the boiler water temperature is as high as an actual value T_{Kist(BrStart)} of the boiler water temperature measured at the start of the burner.

3. Method according to claim 2, **characterized in that** the modified setpoint value T_{Ksollkorr} of the boiler water temperature is modified after the start of the burner according to a formula T_{Ksollkorr} = T_{Ksollkorr(BrStart)} + t * k, wherein T_{Ksollkorr(BrStart)} is the setpoint value T_{Ksollkorr} of the boiler water temperature at the moment of the burner start, t is the time in minutes, and k is a factor which indicates a change constant in degrees per minute, and that the variation of the setpoint value T_{Ksollkorr} of the boiler water temperature ends when the setpoint value T_{Ksollkorr} of the boiler water temperature is as high as a comparison value.

4. Method according to claim 3, **characterized in that** the comparison value is the setpoint value T_{Ksoll(BrStart)} of the boiler water temperature at the start of the burner.

5. Method according to claim 3, **characterized in that** the comparison value is a setpoint value T_{Ksollneu} of the boiler water temperature which is changed after the start of the burner.

6. Method according to any of claims 3 to 5, **characterized in that** the factor k has a magnitude of approximately 2 degrees per minute in heating operation.

7. Method according to any of claims 3 to 6, **characterized in that** the factor k has a magnitude of approximately 10 degrees per minute in charging operation of a service-water storage tank.

8. Method according to any of claims 3 to 5, **characterized in that** the factor k is varied according to a formula k = B + f * (T_{Rsoll} - T_{A}), wherein B is a base value, f a multiplier, T_{Rsoll} the setpoint value of the room temperature and T_{A} the outside temperature.

9. Method according to claim 8, **characterized in that** the base value B has the value of 1 and the multiplier f has the value of 0.05.

## Revendications

1. Procédé pour la régulation d'un brûleur à modulation dans une chaudière de chauffage, dont la puissance peut varier entre une puissance minimale Qₘᵢₙ et une puissance nominale Q_{N}, **caractérisé en ce qu'**au démarrage du brûleur, au lieu de la différence actuelle entre la valeur réelle de température de l'eau de la chaudière T_{Kist} et la valeur de consigne de la température de l'eau de la chaudière T_{Ksoll}, la grandeur déterminante utilisée pour la puissance du brûleur est une valeur de consigne modifiée de la température de l'eau de la chaudière T_{Ksollkorr}, qui est inférieure à la valeur de consigne réelle de température de l'eau de la chaudière T_{Ksoll} au démarrage du brûleur et augmente ensuite jusqu'à ce qu'elle soit égale à la valeur de consigne réelle de la température de l'eau de la chaudière T_{Ksoll}.

2. Procédé selon la revendication 1, **caractérisé en ce que** la valeur de consigne modifiée de la température de l'eau de la chaudière T_{Ksollkorr} est égale, au démarrage du brûleur, à une valeur réelle de la température de l'eau de la chaudière T_{Kist(BrStart)} mesurée au démarrage du brûleur.

3. Procédé selon la revendication 2, **caractérisé en ce que** la valeur de consigne modifiée de la température de l'eau de la chaudière T_{Ksollkorr} est modifiée après le démarrage du brûleur selon une formule T_{Ksollkorr} = T_{Ksollkorr(BrStart)} + t * k, où T_{Ksollkorr(BrStart)} est la valeur de consigne de la température de l'eau de la chaudière T_{Ksollkorr} au moment du démarrage du brûleur, t est le temps en minutes et k est un facteur qui donne une constante de changement en degré par minute, et **en ce que** la modification de la valeur de consigne de la température de l'eau de la chaudière T_{Ksollkorr} cesse quand la valeur de consigne de la température de l'eau de la chaudière T_{Ksollkorr} est égale à une valeur de comparaison.

4. Procédé selon la revendication 3, **caractérisé en ce que** la valeur de comparaison est la valeur de consigne de la température de l'eau de la chaudière T_{Ksoll(BrStart)} au démarrage du brûleur.

5. Procédé selon la revendication 3, **caractérisé en ce que** la valeur de comparaison est une valeur de consigne de la température de l'eau de la chaudière modifiée après le démarrage du brûleur T_{Ksollneu}.

6. Procédé selon l'une des revendications 3 à 5, **caractérisé en ce que** le facteur k en mode de chauffage a une valeur d'environ 2 degrés par minute.

7. Procédé selon l'une des revendications 3 à 6, **caractérisé en ce que** le facteur k en mode de chargement pour un réservoir d'eau sanitaire a une valeur d'environ 10 degrés par minute.

8. Procédé selon l'une des revendications 3 à 5, **caractérisé en ce que** le facteur k varie selon une formule k = B + f * (T_{Rsoll} - T_{A}), où B est une valeur de base, f un multiplicateur, T_{Rsoll} la valeur de consigne de la température ambiante et T_{A} la température extérieure.

9. Procédé selon la revendication 8, **caractérisé en ce que** la valeur de base B a la valeur 1 et **en ce que** le multiplicateur f a la valeur 0,05.
